# FASCICULE DE BREVET EUROPEEN

(11) **EP 1 150 895 B1**
(45) Date de publication et mention de la délivrance du brevet: **02.01.2003**
(21) Numéro de dépôt: 00900656.0
(22) Date de dépôt: 25.01.2000
(51) Int. Cl.: B65D 41/48, F17C 13/06

(54) **BOUTEILLE DE GAZ A CAPSULE D'ETANCHEITE**
GASFLASCHE MIT VERSCHLUSSKAPPE
GAS CYLINDER WITH SEALING TOP

(30) Priorité: 04.02.1999 FR 9901298
(43) Date de publication de la demande: 07.11.2001
(73) Titulaire: COMPAGNIE DES GAZ DE PETROLE PRIMAGAZ, 75008 Paris (FR)
(72) Inventeur: VIDAL, Denis, Alain, F-37000 Tours (FR)
(74) Mandataire: Eidelsberg, Victor Albert
(86) Numéro de dépôt international: FR0000156
(87) Numéro de publication internationale: WO00046117

(56) Documents cités:
- EP-A- 0 194 923
- EP-A- 0 320 475
- EP-A- 0 364 857
- FR-A- 2 741 601
- US-A- 3 991 904

## Description

La présente invention se rapporte aux bouteilles de gaz et, plus précisément, aux bouteilles de gaz de pétrole liquéfié, selon le préambule de la revendication 1.

Une bouteille de gaz de pétrole liquéfié comporte un corps en un matériau résistant à la pression, notamment en métal ou en matériau composite. Dans le goulot du corps est montée une valve qui, lorsqu'elle est fermée, empêche que du gaz ne sorte du corps. L'action sur le robinet du détendeur fait se déplacer un piston, ce qui permet que du gaz sorte du corps.

Un danger est que la valve fuie et que du gaz sorte intempestivement du corps et se répande dans la pièce où se trouve la bouteille de gaz.

On y remédie au EP-A-194923 dans le mode de réalisation de la figure 3 par une valve montée sur le goulot de la bouteille et empêchant, lorsqu'elle est fermée, du gaz de sortir et par une capsule ayant une partie cylindrique se terminant en forme de zone sphérique délimitant avec la valve une chambre de manière à rendre la chambre étanche à du gaz sous pression. La capsule a une jupe qui ne participe pas à la délimitation de la chambre. Cette jupe est emmanchée à force sur un filetage du goulot d'une manière précise pour que l'arrachement d'un anneau de préhension provoque la destruction de la capsule. Cette capsule est dite capsule témoin et d'obturation, car outre la fonction d'obturation secondaire elle permet de constater que la bouteille n'a pas été utilisée auparavant pour en soutirer du gaz. Mais elle a deux inconvénients : elle se pose avec difficulté et nécessite un filetage sur le goulot; elle ne peut plus servir à assurer l'étanchéité secondaire une fois qu'elle a été détruite alors pourtant qu'une bouteille de gaz de pétrole liquéfié est destinée à être ouverte et refermée plusieurs fois avant d'être échangée ou rechargée.

L'invention y porte remède par une bouteille suivant la revendication 1. D'autres perfectionnements sont définis dans les revendications 2 à 6.

Certes la capsule, notamment en matière plastique, n'est pas apte à résister aux très fortes pressions qui règnent, par exemple dans une bouteille de gaz de pétrole liquéfié, mais elle est à même de contenir une fuite de gaz se produisant sur la valve, tant que la pression du gaz de fuite ne dépasse pas une certaine valeur, notamment 14 bar, inférieure à la pression du gaz régnant dans le corps et cependant elle peut être retirée facilement de la valve par l'utilisateur en déplaçant la partie qui ne délimite pas la chambre.

Suivant un mode de réalisation qui assure une très bonne étanchéité, la valve comprend une cheminée métallique tubulaire et la capsule comprend une paroi supérieure de laquelle est issue une partie tubulaire ouverte vers le bas, la face latérale extérieure de la partie tubulaire venant en contact avec interposition d'un joint d'étanchéité avec la face latérale intérieure de la cheminée. Lorsque, en raison d'une fuite de la valve, du gaz pénètre dans la chambre, la pression qu'il applique à la partie tubulaire permet, par l'intermédiaire du joint d'étanchéité, d'assurer une bonne étanchéité entre la face latérale intérieure de la cheminée et la face latérale extérieure de la partie tubulaire, en sorte que du gaz ne peut pas sortir de la chambre.

Selon l'invention la cheminée a une paroi extérieure munie d'un épaulement et la capsule comprend une jupe, une saillie sur la face intérieure de la jupe s'encliquetant sous l'épaulement. Cela contribue également à obtenir une bonne étanchéité de la chambre et empêche que la capsule ne se soulève du corps sous l'effet de la pression du gaz qui a pénétré dans la chambre. La saillie peut être par exemple une nervure. Cette nervure, qui peut être remplacée également par des saillies, de préférence réparties régulièrement sur le pourtour de la face intérieure de la jupe, vient derrière un rebord extérieur de la valve et assure ainsi que, même si du gaz fuit et tend à repousser la capsule, celle-ci est retenue. Le gaz qui fuit vient à l'intérieur de la partie tubulaire, puisque celle-ci est ouverte vers le bas et repousse la surface latérale de la partie tubulaire vers la paroi adjacente de la valve, ce qui assure l'étanchéité.

De préférence, la jupe s'évase vers le bas, ce qui permet d'en encliqueter plus facilement la saillie.

Pour désencliqueter la saillie, il suffit de donner à la capsule un mouvement ayant une composante radiale, en sorte que la capsule bascule et se désencliquette. La force à appliquer pour le désencliquetage est petite et est à la portée de tout utilisateur habituel.

Selon l'invention la jupe est prolongée vers le bas, d'une part, sur une partie du bord inférieur de la jupe par une languette qui en est issue, et, d'autre part, sur une seconde partie du bord inférieur de la jupe, plus grande que la première partie, par une bande reliée au bord inférieur de la jupe par une première ligne de moindre résistance à la déchirure. Cette bande sert de bande d'inviolabilité. On ne peut désencliqueter la capsule qu'après avoir arraché cette bande.

La languette relie la jupe à un anneau. Même lorsque la bande est retirée, la coiffe reste maintenue sur la valve en une position où elle tend à revenir automatiquement en raison de l'élasticité de la languette, l'ensemble de la capsule étant de préférence en matière plastique souple. La capsule protège encore la valve des poussières, de la neige, de l'eau, de la chaleur, du soleil, du sable et autre dépôt de matière solide, mais aussi des fuites de la valve, même après que la bande d'inviolabilité a été retirée. De préférence, le bord inférieur de la bande est relié à l'anneau par une seconde ligne de moindre résistance à la déchirure. Cette seconde ligne de moindre résistance à la déchirure constitue une fixation supplémentaire de la bande et empêche que celle-ci ne se détache lorsque, par inadvertance ou par accident, la première ligne de moindre résistance à la déchirure est déchirée.

Au dessin annexé, donné uniquement à titre d'exemple:
la figure 1 est une vue en perspective d'une capsule faisant partie d'une bouteille suivant l'invention, alors que l'on a commencé a en arracher la bande,
la figure 2 en est une vue en coupe, et
la figure 3 est une vue en coupe partielle d'une valve de bouteille suivant l'invention.

Comme représenté aux figures, la capsule en matière plastique est formée d'une coiffe, qui comprend une paroi 1 supérieure circulaire prolongée vers le bas par une jupe 2 qui s'évase vers le bas. Une partie 3 tubulaire, de même axe XX' que la coiffe, est issue de la face inférieure de la paroi 3 supérieure et s'ouvre vers le bas. Une nervure 4 faisant tout le tour de la jupe 2 est prévue sur la face intérieure de celle-ci.

La jupe 2 est prolongée vers le bas, d'une part, sur une partie du bord inférieur de la jupe par une languette 5 qui en est issue, et, d'autre part, sur une seconde partie du bord inférieur de la jupe, qui est plus grande que la première partie, par une bande 6 reliée au bord inférieur de la jupe 2 par une première ligne 7 de moindre résistance à la déchirure, constituée sous la forme d'une série de tenons équidistants.

La languette 5 relie la jupe 2 à un anneau 8 de plus grand diamètre que celui du bord inférieur de la jupe. Le bord inférieur de la bande 6 est relié à l'anneau 8 par une seconde ligne 9 de moindre résistance à la déchirure.

La figure 3 est une vue en coupe du haut d'une bouteille suivant l'invention.

Cette bouteille comporte un corps 10 surmonté d'un goulot 11 dans lequel est vissée une valve, désignée dans son ensemble par 12. Cette valve comprend un corps de valve formant une cheminée 13 tubulaire supérieure dont la face extérieure comporte un épaulement 14 destiné à coopérer avec la saillie 4. Dans la face intérieure du corps 10 est maintenue par une bague 15 d'arrêt une bille 16 formant limiteur de débit. La bague porte un presse ressort 17 à l'intérieur duquel est enfilé un équipage 18 à piston 19 repoussé vers le haut par un ressort 20 dont l'une des extrémités s'appuie sur la face supérieure du presse ressort 17 et dont l'autre extrémité s'appuie sur un rebord 21 de l'équipage. Entre le piston 19 et le rebord 21 est prévu un joint d'étanchéité 22 qui vient en contact avec un siège 23 issu du corps 13 de valve. Lorsqu'un détendeur de gaz appuie sur le piston 19, l'équipage descend vers le bas à l'encontre de la force du ressort 20 et du gaz peut passer entre le siège 23 et le joint 22.

Au dessus du piston, est monté, dans un renfoncement de la face intérieure du corps 13, un joint 24 d'étanchéité, dont le diamètre intérieur correspond sensiblement au diamètre extérieur de la partie 3 tubulaire, en sorte que, lorsque celle-ci est enfilée dans la cheminée 13, elle s'y applique étroitement par l'intermédiaire de ce joint 24 d'étanchéité et délimite une chambre C étanche. Si la valve fuit, du gaz vient dans la chambre C, mais y est maintenu enfermé sans pouvoir en sortir et sans non plus que la force due à la pression appliquée à la capsule suffise à la soulever de la valve 12 et à l'en écarter en raison de la coopération de la saillie 4 et de l'épaulement 14.

La capsule s'encliquette par la nervure 4 sur l'épaulement 14 de la valve 12 de la bouteille à gaz. En cette position, elle assure l'étanchéité, même si la valve 12 fuit. Pour dégager la valve 12, l'utilisateur détache la bande 6 d'inviolabilité, puis désencliquette la nervure 2. L'ouverture de la valve 12 peut être alors dégagée, en faisant basculer la coiffe par rapport à la languette 5 servant de charnière. Lorsqu'on ne veut plus prélever du gaz de la bouteille, on laisse la coiffe 1 et 2 revenir, en raison de l'élasticité de la languette 5, sur la valve 12, ce qui protège celle-ci de la neige, de l'eau, de la chaleur, du soleil, du gel et de dépôt de matière solide tel que du sable et, en la réencliquetant, assure encore l'étanchéité en cas de fuite de la valve 12.

## Revendications

1. Bouteille de gaz, notamment de gaz de pétrole liquéfié, comportant un corps (10) résistant à la pression, notamment supérieure à 14 bar, du gaz contenu dans la bouteille, une valve (12) montée dans le goulot (11) de la bouteille et empêchant, lorsqu'elle est fermée, du gaz de sortir du corps (10), et une capsule (1 à 9), notamment en matière plastique, ayant une première partie délimitant avec la valve (12) une chambre (C) de manière à rendre la chambre (C) étanche à du gaz sous pression, et une deuxième partie, qui ne participe pas à la délimitation de la chambre (C) et qui comprend une jupe (2) coiffant une cheminée (13) et munie sur sa face intérieure d'un organe (4) de retenue, **caractérisée en ce que**
la cheminée (13) est une cheminée de la valve (12) et la jupe (2) comporte, comme organe de retenue, une saillie (4) d'encliquetage sur un épaulement (14) de la paroi extérieure de la cheminée (13),
et l'extremité de la jupe (2) opposée à la première partie de la capsule est relié à un anneau (8) , d'une part sur une première partie du bord inférieur de la jupe (2) par une languette (5) et, d'autre part, sur une seconde partie du bord inférieur de la jupe (2), plus grande que la première partie, par une ligne (9) de moindre résistance à la déchirure.

2. Bouteille suivant la revendication 1, **caractérisée en ce que** la valve (12) est telle qu'elle empêche que du gaz sous une première pression ne sorte du corps (10), tandis que la capsule (1 à 9) est telle qu'elle empêche que du gaz, sous une seconde pression inférieure à la première pression, ne sorte de la chambre (C).

3. Bouteille suivant la revendication 1 ou 2, **caractérisée en ce que** la capsule (1 à 9) comprend une paroi (1) supérieure de laquelle est issue une partie (3) tubulaire ouverte vers le bas, la face latérale extérieure de la partie (3) tubulaire venant en contact, avec interposition d'un joint (24) d'étanchéité, avec la face latérale intérieure de la cheminée (13).

4. Bouteille suivant l'une des revendications 1 à 3, **caractérisée en ce que** la valve est du type à joint d'étanchéité (22) rappelé sur un siège (23) par un ressort (20)

5. Bouteille suivant l'une des revendications 1 à 4, **caractérisée en ce que** la ligne (9) de moindre résistance à la déchirure est comprise entre l'anneau (8) et une bande (6) reliée au bord inférieur de la jupe (2) par une autre ligne (7) de moindre résistance à la déchirure.

6. Bouteille suivant l'une des revendications 1 à 5, **caractérisée en ce que** la jupe (2) s'évase vers le bas.

## Claims

1. Gas cylinder, particularly for liquefied petroleum gas, comprising a body (10) able to withstand the pressure, particularly higher than 14 bar, of the gas contained in the cylinder, a valve (12) mounted in the neck (11) of the cylinder and, when closed, preventing gas from leaving the body (10), and a cap (1 to 9), particularly made of plastic, having a first part which, with the valve (12), delimits a chamber (C) so as to render the chamber (C) sealed against the pressurized gas, and a second part, which plays no part in delimiting the chamber (C) and which comprises a skirt (2) capping a hollow shaft (13) and equipped on its interior face with a retaining member (4), the cylinder being **characterized in that**
the hollow shaft (13) is a hollow shaft of the valve (12) and the skirt (2) comprises, by way of retaining member, a projection (4) for snap-fastening onto a shoulder (14) of the exterior wall of the hollow shaft (13),
and the opposite end of the skirt (2) to the first part of the cap is connected to a ring (8), on the one hand, on a first part of the lower edge of the skirt (2) by a tab (5) and, on the other hand, on a second part of the lower edge of the skirt (2), larger than the first part, by a line (9) with lower resistance to tearing.

2. Cylinder according to Claim 1, **characterized in that** the valve (12) is such that it prevents gas under a first pressure from leaving the body (10) while the cap (1 to 9) is such chat it prevents gas under a second pressure lower than the first pressure from leaving the chamber (C).

3. cylinder according to Claim 1 or 2, **characterized in that** the cap (1 to 9) comprises a top wall (1) from which there originates a tubular part (3) which is open downwards, the exterior lateral face of the tubular part (3) coming into contact, with insertion of a seal (24), with the interior lateral face of the hollow shaft (13).

4. Cylinder according to one of Claims 1 to 3, **characterized in that** the valve is of the type with the seal (22) returned co a seat (23) by a spring (20).

5. Cylinder according to one of Claims 1 to 4, **characterized in that** the line (9) of lower resistance to tearing lies between the ring (8) and a band (6) connected to the lower edge of the skirt (2) by another line (7) of lower resistance to tearing.

6. Cylinder according to one of Claims 1 to 5, **characterized in that** the skirt (2) widens towards the bottom.

## Patentansprüche

1. Gasflasche, insbesondere für Flüssiggas, die folgendes beinhaltet: ein Gehäuse (10), das gegenüber dem in der Flasche enthaltenen Gas, insbesondere über 14 bar, druckbeständig ist, ein Ventil (12), das im Flaschenhals (11) angebracht ist und in geschlossenem Zustand verhindert, dass Gas aus dem Gehäuse (10) entweicht, und eine Flaschenkapsel (1 bis 9), insbesondere aus Kunststoff, die aus einem ersten Teil besteht, der mit dem Ventil (12) eine Kammer (C) eingrenzt, so dass die Kammer (C) dicht ist gegenüber Gas unter Druck, und einem zweiten Teil, der nicht zur Eingrenzung der Kammer (C) beiträgt, und der einen Mantel (2) beinhaltet, der einen Stutzen (13) überdeckt und auf seiner Innenseite mit einem Rückhalteorgan (4) ausgestattet ist,
**dadurch gekennzeichnet, dass** der Stutzen (13) ein Ventilstutzen (12) ist und der Mantel (2) als Rückhalteorgan einen Vorsprung (4) zur Verrastung mit einem Flansch (14) an der Außenseitenwand des Stutzens (13) beinhaltet,
das Ende des Mantels (2), das dem ersten Teil der Kapsel gegenüberliegt, mit einem Ring (8) verbunden ist, einerseits auf einem ersten Teil des unteren Rands des Mantels (2) durch eine Lasche (5) und andererseits auf einem zweiten Teil des unteren Rands des Mantels (2), welcher größer ist als der erste Teil, durch eine Linie (9) des geringsten Widerstands gegen Reißen.

2. Flasche gemäß Anspruch 1,
**dadurch gekennzeichnet, dass** das Ventil (12) derart ist, dass es verhindert, dass Gas unter einem ersten Druck nicht aus dem Gehäuse (10) austritt, während die Kapsel (1 bis 9) derart ist, dass sie verhindert, dass Gas unter einem zweiten Druck, der niedriger ist als der erste Druck, aus der Kammer (C) austritt.

3. Flasche gemäß Anspuch 1 oder 2,
**dadurch gekennzeichnet, dass** die Kapsel (1 bis 9) eine Seitenwand (1) beinhaltet, oberhalb von der ein nach unten offenes Rohrteil (3) abgeht, wobei die äußere Randfläche des Rohrteils (3) durch die Einfügung einer Dichtung (24) in Kontakt mit der inneren Randfläche des Stutzens (13) kommt.

4. Flasche gemäß einem der Ansprüche 1 bis 3,
**dadurch gekennzeichnet, dass** es sich um ein Ventil der Bauart mit einer Dichtung (22) handelt, die durch eine Feder (20) gegen einen Sitz (23) vorgespannt ist.

5. Flasche gemäß einem der Ansprüche 1 bis 4,
**dadurch gekennzeichnet, dass** die Linie (9) des geringsten Widerstands gegen Reißen zwischen dem Ring (8) und einem Streifen (6) eingeschlossen ist, der mit dem unteren Rand des Mantels (2) mit einer anderen Linie (7) des geringsten Widerstands gegen Einreißen verbunden ist.

6. Flasche gemäß einem der Ansprüche 1 bis 5,
**dadurch gekennzeichnet, dass** der Mantel (2) nach unten hin weiter wird.
